# EUROPÄISCHE PATENTSCHRIFT

(11) **EP 3 138 448 B1**
(45) Veröffentlichungstag und Bekanntmachung des Hinweises auf die Patenterteilung: **13.12.2017**
(21) Anmeldenummer: 16184662.1
(22) Anmeldetag: 18.08.2016
(51) Int. Cl.: A47F 5/00

(54) **KORBPRÄSENTER**
WICKER PRESENTER
PRESENTOIR EN OSIER

(30) Priorität: 28.08.2015 DE 202015104583 U
(43) Veröffentlichungstag der Anmeldung: 08.03.2017
(73) Patentinhaber: dekorit Korbwaren GmbH, 63741 Aschaffenburg (DE)
(72) Erfinder: Friedrich, Stefan, 63741 Aschaffenburg (DE); Friedrich, Lena, 63741 Aschaffenburg (DE)
(74) Vertreter: Pöhner, Wilfried Anton

(56) Entgegenhaltungen:
- EP-A1- 2 084 998
- WO-A1-2012/076609
- DE-U1-202014 105 487

## Beschreibung

Die Erfindung betrifft einen Korbpräsenter zur Aufnahme von Präsentierbehältnissen mit wenigstens zwei übereinanderliegenden Stockwerken.

Solche Vorrichtungen werden auf Märkten, Messen und in Geschäften verwendet, um Körbe, Kisten oder andere Behältnisse mit zu präsentierenden Waren aufzunehmen. Handelt es sich hierbei um Landwirtschaftliche Erzeugnisse oder Backwaren muss eine ausreichende Durchlüftung sichergestellt werden, weshalb sich Körbe aus Flechtmaterial am besten als Präsentierbehältnis eignen. Korbpräsenter mit übereinanderliegenden Stockwerken bestehen üblicherweise aus einem, ein- oder mehrteiligen Haltegestell, in das die Korbetagen eingelegt werden. Sie sind dadurch zwar leicht und schnell aufzubauen, halten aber keinen großen mechanischen Belastungen stand, und sind insbesondere im beladenen Zustand nicht transportabel. Ein gattungsgemäßer Korbpräsenter ist beispielsweise aus der DE 20 2014 105 487 U1 bekannt. Ziel der hier beschriebenen Erfindung ist es unter weitgehender Beibehaltung der einfachen Montage und Demontage üblicher Vorrichtungen dieser Art ein Modell zu entwickeln, welches größere Belastungen aushält und sogar mittels Flurfördergeräten transportierbar ist.

Die Aufgabe wird gemäß der Erfindung dadurch gelöst, dass ein quaderförmiges Fundament die Ober- und Unterseite freilassend an den vier übrigen Seiten mit vier Korbplatten verkleidet ist und auf dessen Oberseite zentral eine Stützsäule lösbar befestigt ist, die einen an ihrem oberen Ende aufgesetzten und befestigten Etagenkorb trägt. Damit sind auf einfacher Weise die Vorzüge mehrstöckiger Korbpräsenter, auf kleiner Grundfläche eine große Menge verschiedener Waren gut sicht- und leicht ergreifbar aus-stellen zu können mit einer mechanischen Belastbarkeit verbunden, die über das Maß üblicher Vorrichtungen dieser Art hinausgeht und je nach Konstruktion der Etagenkörbe an diejenige fest verbundener Drahtgitterkorbpräsenter heranreicht, wie sie etwa in Kaufhäusern zur Ausstellung unsortierter Waren verwendet werden. Dies wird erreicht, ohne das Auf- und Abbau übermäßig mehr Zeit in Anspruch nähmen, wobei eine einfache Abbaubarkeit natürlich voraussetzt, dass alle Befestigungen lösbar, zum Beispiel durch Verschrauben, erfolgen. Zugleich hat die oben beschriebene Vorrichtung den Vorteil, von allen Seiten zugänglich zu sein und sich daher auch zum Aufstellen in der Mitte des Raumes zu eignen. Das Fundament kann im Prinzip auf verschiedene Arten gebildet sein,

Vorteilhafte Weiterbildungen der Erfindung, welche einzeln oder in Kombination realisierbar sind, werden in den Unteransprüchen dargestellt, die im Folgenden erläutert sind.

Für die allseitige Zugänglichkeit ist es vorteilhaft darauf zu achten, dass die Geometrie der Stützsäulen und der Unterseite der Etagenkörbe so ausgeführt sind, dass die Innenflächen der Etagenkörbe, welche die Stellflächen für die Präsentierbehältnisse bilden, parallel zur Oberfläche des Fundamentes und damit auch parallel zur Ebene der Auflagepunkte der Fundamentunterseite (i.d.R. identisch mit der Bodenebene) ist.

Prinzipiell könnten, die Korbplatten der Fundamentverkleidung auf irgendeine Weise mit dem Fundament verbunden sein, und dann auch eine beliebige Form aufweisen. Es ist jedoch ästhetisch ansprechender und für einen einfachen und schnellen Aufbauvorgang sinnvoller, sie als eine Schürze aus flexibel aneinander-hängenden Rechtecken zu realisieren, deren Größe so gewählt ist, dass jede Platte eine Seite des quaderförmigen Fundamentes bedeckt.

Eine gesonderte Befestigung dieses Plattenschurzes ist nicht nötig, falls entweder das Material der Platten oder der flexiblen Verbindung zwischen ihnen eine leichte Dehnung zulässt, so dass sie im montierten Zustand das Fundament gummibandartig fest umschließt. Hierzu wäre die Größe der Platten so zu wählen, dass die Länge des durch sie gebildeten Schurzes, inklusiver der flexiblen Verbindungen, im nichtmontierten Zustand gerade so groß wie oder etwas kleiner als der Außenumfang eines horizontalen Querschnitts des Fundamentes ist.

Durch die oben beschriebenen Überlegungen wird die vertikale Ausdehnung der rechteckigen Korbplatten noch nicht festgelegt. Aus optischen Gründen empfiehlt es sich, diese so zu wählen, dass sie am unteren Rand bündig mit dem Fundament abschließen und zumindest das gesamte Fundament bedecken. Stehen sie am oberen Rand noch etwas über, zum Beispiel um ungefähr die Höhe eines der eingesetzten Präsentierbehältnisse, so erreicht man dadurch, dass die Oberseite des Fundaments zusammen mit dem überstehenden Teil der verkleidenden Korbplatten einen (den untersten) Etagenkorb bilden. Dies hat neben dem ansprechenderen Aussehen noch den Vorteil, dass aufgesetzte Präsentierbehältnisse während eines Transports lateral stabilisiert werden. Weiterhin wäre es in diesem Fall auch möglich das Präsentiergut ohne Verwendung gesonderter Behälter direkt in die Etagenkörbe einzufüllen.

Für den Transport mit einem Flurfördergerät, muss es möglich sein die Vorrichtung mit der Gabel zu untergreifen und aufzunehmen. Dies ist möglich, wenn in die Unterseite des Fundaments zwei längliche Hohlräume eingelassen und in mindestens einer der seitenverkleidenden Korbplatten zwei mit den Hohlräumen flüchtig ausgerichtete Öffnungen ausgespart sind, derart dimensioniert und positioniert, das sie der Größe der Gabelzinken üblicher Flurfördergeräte entsprechen.

Eine einfache und billige Lösung dies zu realisieren, so dass der Korbpräsenter auch bei schwerer Beladung mit einem Flurfördergerät aufgenommen und bewegt werden kann, ergibt sich, wenn das Fundament aus einem Stapel Transportpaletten gebildet ist. Da diese üblicherweise aus nicht geglättetem Holz bestehen, ist ein ungewolltes Verrutschen gegeneinander und eine damit einhergehende Verformung des Fundaments aufgrund der Reibung der Paletten gegeneinander unwahrscheinlich, besonders wenn der Anpressdruck noch durch eine vorhandene Beladung erhöht wird.

Haben die eingesetzten Paletten genormte Standardgrößen hat dies in Verbindung mit Stützsäulen, die in platzsparender Bauweise nur aus zentralem Pfosten mit vier kreuzförmig darum herum angeordneten äußeren Streben bestehen, den Vorteil, zumindest für die unterste für Präsentierbehältnisse vorgesehene Ebene eine lückenlose Belegung durch Behältnisse in den gängigen Standardgrößen 60x40cm und 40x30cm zu ermöglichen. Bei entsprechender Dimensionierung der oberen Etagenkörbe erweitert sich dieser Vorteil entsprechend auf die oberen Stockwerke.

Um eine bessere Zugänglichkeit beim Be- und Entladen und gleichmäßige Sichtbarkeit aller Waren in allen eingesetzten Präsentierbehältnisse auch bei voller Belegung zu gewährleisten, ist es sinnvoll, höhere Etagen kleiner zu dimensionieren als die darunter befindlichen.

Für die Stabilität bei schwerer Beladung und beim Transport ist es dabei weiterhin vorteilhaft, wenn die Stützsäulen jeweils mittig aufgesetzt werden, da dies die eine symmetrischere Verteilung der über sie eingeleiteten Kräfte bewirkt. Da leichte Schieflagen beim Transport nicht immer ausgeschlossen werden können, ist es empfehlenswert die Stützsäulen so auszuführen, das diese oben angreifende, parallel zur Ebene der darunterliegenden Etage gerichtete Kräfte aufnehmen können, ohne dadurch übermäßig elastisch oder sogar plastisch deformiert zu werden. Dies ist auf einfache Weise im Rahmen des oben beschriebenen Aufbaus aus zentralem Pfosten mit darum herum angeordneten Außenstützen realisierbar, wenn letztere entweder schräggewinkelt angebracht oder konvex gebogen ausgeführt sind.

Wenn im Korbpräsenter vorwiegend Landwirtschaftserzeugnisse oder Backwaren ausgestellt werden sollen, werden üblicherweise aus Flechtwerk bestehende Präsentierbehältnisse eingesetzt. Diese gewährleisten auf eine seit langem bewährte, optisch ansprechende Art die für solches Präsentationsgut nötige Durchlüftung, bei gleichzeitig geringerem Gewicht und höherer spezifischer Festigkeit als ein vergleichbarer Behälter aus massivem Material. Wenn nun die Wände der Korbetagen der hier vorgestellten Vorrichtung massiv wären, würde dies die positiven Eigenschaften unter den eben beschriebenen Umständen darin eingesetzten geflochtener Präsentierkörbe wenigstens teilweise wieder zunichtemachen. Darum empfiehlt es sich, wenn zumindest die Korbplatten der Fundament-verkleidung sowie die Seitenwände der oberen Etagenkörbe aus Flechtwerk gefertigt sind. Die Böden der Etagenkörbe sollten hingegen um die nötige Stabilität zu gewährleisten aus massiven Platten bestehen, die, wenn wegen des optischen Effektes gewünscht, auch mit Flechtwerk verkleidet sein können.

Für das Flechtwerk können entweder natürliche, holzartige Materialien wie Weidenruten, Peddigrohr oder Rattan oder aber flexible Kunststoffprofile und -schläuche verwendet werden. Erstere haben den Vorteil nachwachsend, umweltfreundlich und auch für den Kontakt mit Lebensmitteln geeignet zu sein. Letztere hingegen sind wasserfest und damit witterungsbeständiger und leichter waschbar. Sollen sie mit Lebensmitteln in Kontakt kommen ist aber auf die Wahl eines lebensmittelechten Kunststoffs zu achten.

Eine kleine aber in der praktischen Verwendung sehr nützliche Ergänzung des hier vorgestellten Korbpräsenters stellt eine abschließende, auf den obersten Etagenkorb aufgesetzte Stützsäule dar, deren oberes Ende als Schildhalter ausgeführt ist.

Anhand der Zeichnungen werden im Folgenden mögliche Ausführungen des oben beschriebenen Aufbauprinzips erläutert, wobei die einzelnen Schritte des Aufbauvorgangs aus der explosionsdarstellungsartigen Figur 3 hervorgehen.

Es zeigen:
Figur 1 in perspektivischer Darstellung einen Korbpräsenter auf Basis eines Fundaments aus 3 übereinanderliegenden hölzernen Transportpaletten umkleidet von einem Schurz 2 aus vier rechteckigen, an ihrer kürzeren Seite flexibel verbundenen Korbplatten aus Flechtwerk, die unten bündig mit der Unterkante der untersten Palette abschließen und oben ca. 20cm überstehen. Auf der Oberfläche der obersten Palette 9 ist mittig die Stützsäule 3A aufgeschraubt und vier 60x40cm Präsentierkörbe (10) aus Flechtwerk abgestellt. Die Stützsäule 3A ist aus einem zentralen runden Stahlpfosten und vier vierkantigen, parallel zum zentralen Pfosten verlaufenden Stahlstützen aufgebaut, die oben und unten mit je einem rechtwinkliges Stahlkreuz verschweißt und so zusammengehalten werden. Sie trägt den aus Flechtwerkrand und Spanplattenboden aufgebauten Etagenkorb 3B dessen Innenraum die Abmessungen 120x60cm hat. Mittig auf seiner Innenfläche sitzt ebenfalls mit Schrauben befestigt die Stützsäule 4A, im von gleichem Aufbau wie Säule 3A nur kleiner dimensioniert, und vier 40x30cm große Präsentationskörbe 11 aus Flechtwerk sind in Korb 3B hineingesetzt. Säule 4A trägt am oberen Ende verschraubt den Etagenkorb 4B, in dem wiederum mittig der Schildhalter 6 auf-geschraubt ist.
Figur 2 ist weitgehend identisch mit Figur 1, nur das Schildhalter zuoberst fehlt und das die Stützsäulen 3A' und 4A' konvex gebogene Außenstützen aufweisen.
Figur 3 zeigt in explosionsdarstellungsähnlicher Weise die Einzelteile des hier vorgestellten Korbpräsenters und illustriert den Aufbau, wobei dies Ähnlich der Beschreibung von Figur 1 ist: Ein Stapel von drei Holzpaletten in Standardgröße 1 (Fig. 3.1) ist mit einem Schurz aus Korbplatten 2, wobei die Aussparungen 7 am unteren Rand einer Stirnseite mit den Hohlräumen der untersten Palette zusammenfallen verkleidet (Fig. 3.2-3.6). Auf die Oberseite der obersten Palette 9 ist mittig die aus einem zentralen Pfosten und vier kreuzförmig angeordneten Außenstützen, die oben und unten von je einem Metallkreuz zusammengehalten werden, gefertigte Stützsäule 3A' aufgeschraubt (Fig. 3.3-3.4). Auf der Säule 3A' ist wiederum der aus Spanplattenboden und Korbflechtseitenwand bestehender Etagenkorb 3B aufgesetzt und verschraubt (Fig.3.5 u. 3.6). Auf der Innenseite des Korbes 3B ist mittig die gleichartig wie Säule 3A' ausgeführte jedoch kleiner dimensionierte Säule 4A' aufgesetzt und verschraubt (Fig. 3.6).

### Bezugszeichenliste

- 1: Fundament
- 2: Korbplatten der Fundamentseitenverkleidung
- 3A: unterste Stützsäule, gleichbleibender Querschnitt
- 3A': unterste Stützsäule, sich verjüngender Querschnitt
- 3B: erster aufgesetzter Etagenkorb
- 4A: nächstobere Stützsäule, gleichbleibender Querschnitt
- 4A': nächstobere Stützsäule, sicher verjüngender Querschnitt
- 4B: nächstoberer aufgesetzter Etagenkorb
- 5: zweites Stockwerk, aus 4A bzw. 4A' und 4B bestehend
- 6: Schildhalter
- 7: paarige Aussparungen am Unterrand einer der Korbplatten
- 8: längliche Hohlräume an der Unterseite des Fundaments
- 9: oberste Palette
- 10: Präsentierbehälter 60x40cm
- 11: Präsentierbehälter 40x30cm

## Patentansprüche

1. Korbpräsenter zur Aufnahme von Präsentierbehältnissen mit wenigstens zwei übereinanderliegenden Stockwerken,
wobei ein quaderförmiges Fundament (1) die Ober- und Unterseite freilassend an den vier übrigen Seiten mit vier Korbplatten (2) verkleidet ist, **dadurch gekennzeichnet, dass** auf dessen Oberseite zentral eine Stützsäule (3A) lösbar befestigt ist, die einen an ihrem oberen Ende aufgesetzten und befestigten Etagenkorb (3B) trägt.

2. Korbpräsenter nach Anspruch 1, **dadurch gekennzeichnet, dass** auf dem Etagenkorb (3B) mindestens ein weiteres, aus zentraler Stützsäule (4A) und Etagenkorb (4B) bestehendes Stockwerke (5) aufgesetzt und befestigt sind.

3. Korbpräsenter nach Anspruch 1 oder 2, **dadurch gekennzeichnet, dass** die Korbplatten (2) der Fundamentverkleidung rechteckig sind und paarweise über flexible Verbindungsstücke zusammenhängend im montierten Zustand einen das Fundament umschließenden Schurz bilden.

4. Korbpräsenter nach Anspruch 3, **dadurch gekennzeichnet, dass** die Korbplatten (2) der Fundamentverkleidung bündig mit dem unteren Rand des Fundaments abschließen und über die Oberseite (9) des Fundaments hinausragen, sodass aus dieser Oberseite (9) zusammen mit dem überstehenden Teil der Korbplatten (2) der untersten Etagenkorb gebildet ist.

5. Korbpräsenter nach einem der vorhergehenden Ansprüche,
**dadurch gekennzeichnet, dass** die Grundflächen mindestens eines der Etagenkörbe (3B,4B) parallel zur Oberfläche des Fundamentes sind.

6. Korbpräsenter nach einem der vorhergehenden Ansprüche, **dadurch gekennzeichnet, dass** das Fundament (1) an der Unterseite zwei längliche Hohlräume (8) und die Korbplatten (2) der Fundamentverkleidung am unteren Rand zwei mit diesen Hohlräumen (8) zusammenfallende Aussparungen (7) aufweisen, derart dimensioniert und positioniert, dass sie den Gabelzinken eines Flurfördergeräts entsprechen.

7. Korbpräsenter nach einem der vorhergehenden Ansprüche,
**dadurch gekennzeichnet, dass** das Fundament aus einem Stapel Transportpaletten besteht.

8. Korbpräsenter nach einem der vorhergehenden Ansprüche, **dadurch gekennzeichnet, dass** die Flächenmaße der einzelnen Etagenkörbe in Breite und Tiefe derart bemessen sind, dass auch bei einlagiger Belegung eine lückenlose Befüllung mit Präsentierbehältnissen der gängigen Standardgrößen vorliegt.

9. Korbpräsenter nach einem der vorhergehenden Ansprüche,
**dadurch gekennzeichnet, dass** die Stützsäulen (3A,4A) aus einem zentralen Pfosten mit kreuzweise angeordneten äußeren Stützstreben realisiert sind.

10. Korbpräsenter nach einem der vorherigen Ansprüche, **dadurch gekennzeichnet, dass** höhere Etagenkörbe eine kleinere Grundfläche besitzen sind als tiefere.

11. Korbpräsenter nach einem der vorhergehende Ansprüche, **dadurch gekennzeichnet, dass** die Stockwerke jeweils mittig aufgesetzt sind.

12. Korbpräsenter nach Anspruch 6, **gekennzeichnet dadurch, dass** die Stützstreben der Stützsäulen schräggewinkelt angebracht oder konvex gebogen ausgeführt sind.

13. Korbpräsenter nach einem der vorhergehenden Ansprüche, **dadurch gekennzeichnet, dass** die Korbplatten der Fundamentverkleidung 2 sowie zumindest die Seitenwände der Etagenkörbe (3B, 4B) aus Flechtwerk bestehen.

14. Korbpräsenter nach Anspruch 11, **dadurch gekennzeichnet, dass** das Flechtwerk aus natürlich nachwachsenden Materialien besteht.

15. Korbpräsenter nach einem der vorhergehenden Ansprüche, **dadurch gekennzeichnet, dass** das oberste Stockwerk nur aus einer als Schildhalterung ausgeführten Stützsäule besteht.

## Claims

1. Basket presenter for receiving presentation receptacles, comprising at least two stacked levels, **characterized in that** a rectangular base (1) is clad with four basket plates (2) at the four remaining sides, leaving the top and bottom free, and on the top of which a support column (3A) is centrally detachably fastened, which bears a tiered basket (3B), which is mounted on and fastened at the upper end of said column.

2. Basket present according to claim 1, **characterised in that,** on the tiered basket (3B), at least one further tier (5), comprising a central supporting column (4A) and tiered basket (4B), is mounted and fastened.

3. Basket present according to Claim 1 or 2, **characterised in that** the basket plates (2) of the base cladding are rectangular and, connected in pairs via flexible connectors, when mounted form an apron that surrounds the base.

4. Basket presenter according to Claim 3, **characterised in that** the basket plates (2) of the base cladding terminate flush with the lower rim of the base and project beyond the top (9) of the base, such that the lowermost tiered basket is formed from this top side (9) together with the overhanging portion of the basket plates (2).

5. Basket present according to one of the preceding claims, **characterised in that** the base surfaces of at least one of the tiered baskets (3B, 4B) are parallel to the surface of the base.

6. Basket presenter according to one of the preceding claims, **characterised in that** the base (1) has, on the underside, two elongated cavities (8) and the basket plates (2) of the base cladding have, on the lower rim, two recesses (7) that are congruous with these cavities (8), dimensioned and positioned such that they correspond to the tines of a fork-lift truck.

7. Basket presenter according to one of the preceding claims, **characterised in that** the base consists of a stack of transport pallets.

8. Basket presenter according to one of the preceding claims, **characterised in that** the area dimensions of the individual tiered baskets are dimensioned in width and depth such that, even with a single-layer coverage, there is continuous filling with presentation receptacles of conventional standard sizes.

9. Basket presenter according to one of the preceding claims, **characterised in that** the support columns (3A, 4A) consist of a central post with outer supporting braces in a crosswise arrangement.

10. Basket presenter according to one of the preceding claims, **characterised in that** higher tiered baskets have a smaller base area than lower ones.

11. Basket presenter according to one of the preceding claims, **characterised in that** the tiers are in each case mounted centrally.

12. Basket presenter according to claim 6, **characterised in that** the supporting braces of the supporting columns are mounted obliquely or are curved convexly.

13. Basket present according to one of the preceding claims, **characterised in that** the basket plates of the base cladding 2, as well as at least the side walls of the tiered baskets (3B, 4B) consist of basketwork.

14. Basket presenter according to claim 11, **characterised in that** the basketwork consists of naturally renewable materials.

15. Basket presenter according to one of the preceding claims, **characterised in that** the topmost tier only consists of a support column that is designed as a signplate holder.

## Revendications

1. Système de présentation de panier destiné à réceptionner des récipients de présentation avec au moins deux étages superposés, **caractérisé par le fait qu'**une fondation de forme quadrangulaire (1) est, en laissant la face supérieure et la face inférieure dégagées, habillée des quatre autres côtés de quatre plaques de panier (2) et sur la face supérieure de laquelle est fixée, au centre, un pilier de soutien (3A) qui porte à son extrémité supérieure un panier d'étage (3B) posé et fixé.

2. Système de présentation de panier selon la revendication 1, **caractérisé par le fait que** sur le panier d'étage (3B) est posé et fixé au moins un autre étage (5) composé d'un pilier de soutien central (4A) et d'un panier d'étage (4B).

3. Système de présentation de panier la revendication 1 ou 2, **caractérisé par le fait que** les plaques de panier (2) de l'habillage de fondation sont carrées et forment, une fois montées par paires de pièces de connexion flexibles accrochées ensemble, un tablier entourant la fondation.

4. Système de présentation de panier selon la revendication 3, **caractérisé par le fait que** les plaques de panier (2) de l'habillage de fondation se terminent en affleurant avec le bord inférieur de la fondation et dépassent de la face supérieure (9) de la fondation de façon à ce que le panier d'étage le plus bas soit formé de cette face supérieure (9) avec la partie qui dépasse des plaques de panier (2).

5. Système de présentation de panier selon une des revendications précédentes, **caractérisé par le fait que** les surfaces de base d'au moins un des paniers d'étage (3B, 4B) sont parallèles à la surface de la fondation.

6. Système de présentation de panier selon une des revendications précédentes, **caractérisé par le fait que** la fondation (1) présente sur la face inférieure deux cavités longitudinales (8) et que les plaques de panier (2) de l'habillage de la fondation présente sur le bord inférieur deux réservations (7) coïncidant avec ces cavités (8), dimensionnées et positionnées de façon à correspondre aux dents de fourche de véhicules de manutention.

7. Système de présentation de panier selon une des revendications précédentes, **caractérisé par le fait que** la fondation consiste en une pile de palettes de transport.

8. Système de présentation de panier selon une des revendications précédentes, **caractérisé par le fait que** les dimensions des surfaces des différents paniers d'étage ont été mesurées, en largeur et en profondeur, de façon à être remplis sans faille par des récipients de présentation des tailles standard usuelles, même si elle ne contiennent qu'une couche.

9. Système de présentation de panier selon une des revendications précédentes, **caractérisé par le fait que** les piliers de soutien (3A, 4A) sont réalisés à partir d'un pilier central avec des traverses de soutien extérieures disposées en croix.

10. Système de présentation de panier selon une des revendications précédentes, **caractérisé par le fait que** les paniers des étages supérieurs possèdent une surface de base inférieure à ceux des étages inférieurs.

11. Système de présentation de panier selon une des revendications précédentes, **caractérisé par le fait que** les étages sont à chaque fois posés au milieu.

12. Système de présentation de panier selon la revendication 6, **caractérisé par le fait que** les traverses de soutien des piliers de soutien sont réalisées posées coudées en biais ou pliées de façon convexe.

13. Système de présentation de panier selon une des revendications précédentes, **caractérisé par le fait que** les plaques de panier de l'habillage de fondation 2 consistent ainsi qu'au moins les parois latérales des paniers d'étage (3B, 4B) consistent en tressage.

14. Système de présentation de panier selon la revendication 11, **caractérisé par le fait que** le tressage consiste en matériaux qui repoussent naturellement.

15. Système de présentation de panier selon la revendication 11, **caractérisé par le fait que** l'étage supérieur consiste seulement en un pilier de soutien réalisé sous la forme d'un support de panneau.
